# EUROPÄISCHE PATENTSCHRIFT

(11) **EP 1 050 461 B1**
(45) Veröffentlichungstag und Bekanntmachung des Hinweises auf die Patenterteilung: **14.09.2005**
(21) Anmeldenummer: 00107955.7
(22) Anmeldetag: 17.04.2000
(51) Int. Cl.: B65B 13/18

(54) **Umlenkaggregat**
Band deflecting device
Dispositif pour devier une bande

(30) Priorität: 05.05.1999 DE 19920724
(43) Veröffentlichungstag der Anmeldung: 08.11.2000
(73) Patentinhaber: Strapex Holding GmbH, 6362 Stansstad (CH)
(72) Erfinder: Fischer, Charles, 5610 Wohlen (CH)
(74) Vertreter: Schaad, Balass, Menzl & Partner AG

(56) Entgegenhaltungen:
- CH-A- 384 450
- DE-A- 3 300 039
- JP-A- 1 213 109

## Beschreibung

Die Erfindung betrifft ein Umlenkaggregat gemäss Oberbegriff des Anspruches 1 sowie die Verwendung eines solchen Umlenkaggregates in einer Umreifungsmaschine gemäss Anspruch 9.

In der DE-A-33 00 039 ist ein Umlenkaggregat dieser Art offenbart, das eine Umlenkrolle, einen dieser vorgeschalteten, an einem Rahmen ortsfest angebrachten Bandeinlaufkanal sowie einen der Umlenkrolle nachgeschalteten Bandauslaufkanal aufweist. Der Bandauslaufkanal ist an seinem einen Ende mittels eines Stiftes schwenkbar am Rahmen gelagert und wird bei Bandspannungsänderungen durch das hindurchlaufende Band verschwenkt und damit in seiner Lage bezüglich des ortsfesten Bandeinlaufkanals verändert. Diese Schwenkbewegung des Bandauslaufkanals wird zum Detektieren der Bandspannung verwendet. Zur Führung des Bandes sind zwischen dem Bandeinlauf- und dem Bandauslaufkanal Führungsrollen angeordnet, die dem Aussenumfang der innen liegenden Umlenkrolle gegenüber liegen. Das Umlenkaggregat ist zwischen dem Umreifungsaggregat einer Umreifungsmaschine und einem als Bandspule ausgebildeten Bandspeicher angeordnet und ist nur für die gegebene räumliche Anordnung von Bandspeicher und Umreifungsaggregat und nur für den gegebenen Umlenkungswinkel des über die Umlenkrolle geführten Bandes ausgelegt.

Der Erfindung liegt die Aufgabe zugrunde, ein Umlenkaggregat der eingangs genannten Art zu schaffen, das bei möglichst einfach gehaltenem Aufbau problemlos an die unterschiedlichen räumlichen Gegebenheiten bei verschiedenen Umreifungsmaschinen angepasst werden kann.

Diese Aufgabe wird erfindungsgemäss mit einem Umlenkaggregat mit den Merkmalen des Anspruches 1 gelöst.

Aufgrund dieser Ausbildung kann das Umlenkaggregat schnell und problemlos an unterschiedliche Gegebenheiten angepasst werden, wobei unabhängig von der jeweiligen relativen Lage der beiden in verschiedene Schwenklagen verstellbaren Bandlaufkanäle bzw. unabhängig vom jeweiligen Umschlingungswinkel, über den das Band über die Umlenkrolle geführt werden muss, stets eine zuverlässige Bandführung gewährleistet ist. Nachdem das Leitorgan flexibel ist, passt es sich automatisch an die jeweilige relative Lage der beiden Bandlaufkanäle an, so dass in jedem Fall für eine optimale Überbrückung des Zwischenbereiches und eine entsprechend zuverlässige Bandführung gesorgt ist.

Bei einer bevorzugten praktischen Ausführungsform ist das flexible Leitorgan, das vorzugsweise durch ein Leitblech gebildet ist, mit einem Ende am Bandeinlaufkanal und mit seinem anderen Ende am Bandauslaufkanal abgestützt. Dabei ist von Vorteil, wenn dieses flexible Leitorgan mit einem Ende an der Aussenseite des Bandeinlaufkanals fixiert und mit seinem anderen Ende in den Bandauslaufkanal eingeführt ist. Je nach relativer Lage der beiden Bandlaufkanäle ragt das betreffende Bandende somit mehr oder weniger weit in den Bandauslaufkanal hinein. Die Länge des flexiblen Leitorgans ist so zu bemessen, dass dessen freies Ende auch bei maximaler Entfernung der beiden einander zugewandten Kanalenden noch im Bandauslaufkanal liegt. Damit ist bei sämtlichen Umlenk- bzw. Umschlingungswinkeln ausgeschlossen, dass das Band beim Einschieben an einer Kante anstößt.

Bei einer zweckmäßigen praktischen Ausführungsform des erfindungsgemäßen Umlenkaggregats ist der relativ zur Umlenkrolle in verschiedene Schwenklagen verstellbare Bandeinlaufkanal in diesen Schwenklagen jeweils fixierbar. Es ist somit möglich, den Bandeinlaufkanal für den Einsatz bei unterschiedlichen Gegebenheiten entsprechend zu verstellen, während eines bestimmten Einsatzes dessen jeweils vorgegebene Schwenklage jedoch beizubehalten.

Alternativ oder zusätzlich kann der ebenfalls relativ zur Umlenkrolle in verschiedene Schwenklagen verstellbare Bandauslaufkanal federnd in seiner jeweiligen Schwenklage gehalten und aus den verschiedenen Schwenklagen jeweils entgegen einer Federkraft auslenkbar sein. Damit kann der eandauslauf kanal Änderungen der Bandlaufrichtung, wie sie beispielsweise während eines Umreifungsvorganges auftreten können, folgen.

Gemäß einer bevorzugten praktischen Ausführungsform des erfindungsgemäßen Umlenkaggregats ist der Bandeinlaufkanal lösbar an einem Träger befestigt. Alternativ oder zusätzlich kann auch der Bandauslaufkanal lösbar an einem solchen Träger befestigt sein. Der jeweilige Bandlaufkanal ist somit auswechselbar. Damit besteht beispielsweise die Möglichkeit, je nach Bedarf Elemente unterschiedlicher Länge zu verwenden.

Die Erfindung wird im folgenden anhand eines Ausführungsbeispiels unter Bezugnahme auf die Zeichnung näher erläutert. Es zeigt:
- Figur 1: eine schematische Seitenansicht eines Umlenkaggregats,
- Figur 2: eine schematische Ansicht des Umlenkaggregats von der entgegengesetzten Seite her,
- Figur 3: eine schematische Draufsicht des Umlenkaggregats gemäß den Figuren 1 und 2,
- Figur 4: eine schematische Längsschnittdarstellung eines Teils des Umlenkaggregats, und
- Figur 5: eine schematische Seitenansicht einer Umreifungsmaschine mit zugeordnetem Umlenkaggregat.

Die Figuren 1 bis 4 zeigen in rein schematischer Darstellung ein Umlenkaggregat 10 zum geführten Umlenken eines beispielsweise aus Kunststoff bestehenden Bandes 12.

Ein solches Umlenkaggregat 10 ist insbesondere für eine ein Umreifungsorgan 14 umfassende, in der Figur 5 dargestellte Umreifungsmaschine 16 geeignet. In diesem Fall kann das Umlenkaggregat 10 insbesondere in dem zwischen einem Bandspeicher 18 und dem Umreifungsaggregat 14 gelegenen Bereich angeordnet sein.

Wie anhand der Figuren 1 bis 4 zu erkennen ist, umfaßt das Umlenkaggregat eine Umlenkrolle 20, einen der Umlenkrolle 20 vorgeschalteten Bandeinlaufkanal 22 und einen der Umlenkrolle 20 nachgeschalteten Bandauslaufkanal 24. Der Bandeinlaufkanal 22 und der Bandauslaufkanal 24 sind relativ zueinander verstellbar.

Darüberhinaus umfaßt dieses Umlenkorgan 10 ein den Zwischenraum zwischen Bandeinlauf- und Bandauslaufkanal 22 bzw. 24 überbrückendes, dem Außenumfang der innenliegenden Umlenkrolle 20 gegenüberliegendes äußeres flexibles Leitorgan, das im vorliegenden Fall durch ein flexibles Leitblech 26 gebildet ist.

Wie sich insbesondere aus der Figur 4 ergibt, besitzt die Umlenkrolle 20 eine Umfangsnut 28, in der das Kunststoffband 12 entsprechend geführt ist. In dem Bereich zwischen den beiden Bandlaufkanälen 22, 24 ist die Umfangsnut 28 durch das flexible Leitblech 26 abgedeckt, so daß das Kunststoffband 12 zuverlässig zwischen dem Boden der Nut 28 und diesem Leitblech 26 geführt, d.h. innerhalb der Umfangsnut 28 gehalten ist.

Wie anhand der Figuren 1 und 2zu erkennen ist, kann sich das flexible Leitblech 26 zumindest in seinem mittleren Bereich in die Umfangsnut 28 hinein erstrecken.

Beim vorliegenden Ausführungsbeispiel ist die Umlenkrolle 20 drehbar auf einer Achse 30 gelagert, die drehfest an einem Befestigungsarm 32 angebracht ist. Im vorliegenden Fall ist dieser Befestigungsarm 32 seitlich angeordnet. Grundsätzlich kann dieser beispielsweise jedoch auch oben oder unten angeordnet sein.

Das flexible Leitblech 26 ist mit einem Ende 34 am Bandeinlaufkanal 22 und mit seinem anderen Ende 36 am Bandauslaufkanal 24 abgestützt. Dabei ist das flexible Leitblech 26 mit dem einen Ende 34 durch Befestigungsmittel 38 an der Außenseite des Bandeinlaufkanals 22 fixiert und mit seinem anderen, freien Ende 36 in den Bandauslaufkanal 24 eingeführt.

Der Bandeinlaufkanal 22 ist relativ zur Umlenkrolle 20 in verschiedene Positionen verstellbar und in diesen vorzugsweise jeweils fixierbar. Dazu ist der Bandeinlaufkanal 22 an einem Träger 40 angebracht, der auf der drehfesten Achse 30 schwenkbar gelagert und beispielsweise über eine Klemmschraube 42 in seiner jeweiligen Schwenklage fixierbar ist. In den Figuren 1 und 2 sind drei verschiedene Schwenklagen 22, 22', 22'' des Bandeinlaufkanals 22 dargestellt.

Auch der Bandauslaufkanal 24 ist relativ zur Umlenkrolle 20 in verschiedene Positionen verstellbar. Aus diesen einstellbaren, vorgebbaren Positionen ist der Bandauslaufkanal 24 vorzugsweise jeweils entgegen einer Federkraft auslenkbar. Dazu ist der Bandauslaufkanal 24 an einem Träger 44 angebracht, der auf der drehfesten Achse 30 schwenkbar gelagert und vorzugsweise federnd in einer vorgebbaren Schwenklage gehalten ist.

Beim vorliegenden Ausführungsbeispiel ist zwischen dem dem Bandauslaufkanal 24 zugeordneten Träger 44 und einem auf der Achse 30 verstellbaren Klemmteil 46 (vgl. insbesondere die Figuren 2 bis 4) eine Zugfeder 48 vorgesehen, durch die der Träger 44 und damit der Bandauslaufkanal 24 federnd in der jeweils eingestellten vorgegebenen Schwenklage gehalten wird. Die jeweils gewünschte Schwenkausgangslage des Bandauslaufkanals 24 kann durch ein entsprechendes Verstellen des Klemmteils 46 auf der drehfesten Achse 30 eingestellt werden. Aus dieser eingestellten Ausgangsschwenklage kann der Bandauslaufkanal 24 dann entgegen der Kraft der Zugfeder 48 ausgelenkt werden, so daß er Laufrichtungsänderungen des Kunststoffbandes 12, wie sie beispielsweise bei einem Umreifungsvorgang auftreten, folgen kann. Wie am besten anhand der Figur 3 zu erkennen ist, ist an dem Träger 44 sowie an dem Klemmteil 46 jeweils ein Zapfen 50 bzw. 52 vorgesehen, an dem ein jeweiliges Ende der Zugfeder 48 eingehängt ist.

In den Figuren 1 und 2 sind drei unterschiedliche, über das Klemmteil 46 einstellbare Ausgangspositionen 24, 24', 24'' des Bandauslaufkanals dargestellt.

Die beiden Bandlaufkanäle 22, 24 können beispielsweise jeweils durch ein geschlossenes Profil gebildet sein.

Der Bandeinlaufkanal 22 ist durch Befestigungsmittel 54 lösbar an dem zugeordneten Träger 40 befestigt. Entsprechend ist auch der Bandauslaufkanal 24 durch Befestigungsmittel 56 lösbar an dem zugeordneten Träger 44 befestigt. Die beiden Bandlaufkanäle 22, 24 sind somit auswechselbar. Damit können je nach Bedarf Elemente unterschiedlicher Länge verwendet werden.

Wie anhand der Figur 4 zu erkennen ist, sitzt der dem Bandauslaufkanal 24 zugeordnete Träger 44 auf einer auf die drehfeste Achse 30 aufgeschobenen, relativ zu dieser drehbaren Lagerhülse 58.

Wie sich am besten aus der Figur 5 ergibt, kann das Umlenkaggregat 10 beispielsweise in dem Bereich zwischen einem Bandspeicher 18 und dem Umreifungsaggregat 14 einer Umreifungsmaschine 16 angeordnet sein.

Gemäß Figur 5 umfaßt die Umreifungsmaschine 16 bzw. deren Umreifungsaggregat 14 ein Bandeinführ- und Spannaggregat 60, das mit einer Spannvorrichtung 62 zum Endspannen des Kunststoffbandes 12 versehen ist. Im Bereich eines Führungskanals 64 ist ein mit einem reversierbaren Antrieb verbundenes Förderrollenpaar 66 angeordnet. Es ist dazu bestimmt, das von dem Abroller 18 herkommende und durch die Spannvorrichtung 62 hindurchgeführte Kunststoffband 12 in einer der Spannrichtung S entgegengesetzten Vorschubrichtung durch ein Klemm- und Verschlußaggregat 68 hindurch und mit dem freien Bandende 12' voraus in einen Führungsrahmen 70 einzuschießen, bis das Bandende 12' an einem Anschlag im Klemm- und Verschlußaggregat 68 ansteht. Der Führungsrahmen 70 verläuft um das Umreifungsgut 72 herum. Überdies ist das Förderrollenpaar 66 dazu bestimmt, das um das Umreifungsgut 72 herumgeführte und mittels einer ersten Bandklemmeinheit 74 des Klemm- und Verschlußaggregates 68 in einem Abstand zum am Anschlag anstehenden Bandende 12' festgeklemmte Kunststoffband 12 in Spannrichtung S zurückzuziehen, bis es sich an das Umreifungsgut 72 angelegt hat.

Das Klemm- und Verschlußaggregat 68 weist eine zweite Bandklemmeinheit 74' und zwischen den Bandklemmeinheiten 74 und 74' eine Verschweißeinheit 76 auf.

Nachdem das Förderrollenpaar 66 das Kunststoffband 12 in Spannrichtung S zurückgezogen und dieses sich am Umreifungsgut 72 angelegt hat, tritt die Spannvorrichtung 62 in Funktion, wodurch das Kunststoffband 12 erfaßt und auf die vorbestimmte Spannkraft gespannt wird. Sobald diese erreicht ist, tritt das Klemm- und Verschlußaggregat 68 in Funktion, indem die zweite Bandklemmeinheit 74' das Kunststoffband 12 festklemmt und die Verschweißeinheit 76 die beiden einander überlappenden Abschnitte des Kunststoffbandes 12 durch Erhitzen und Klemmen miteinander verschweißt. Danach wird mittels des Klemm- und Verschlußaggregats 68 das Kunststoffband 12 in Spannrichtung S gesehen stromabwärts der Schweißstelle durchtrennt.

## Patentansprüche

1. Umlenkaggregat (10) zum geführten Umlenken eines insbesondere aus Kunststoff bestehenden Bandes (12) in einer Umreifungsmaschine (16), mit einer Umlenkrolle (20), einem der Umlenkrolle (20) vorgeschalteten Bandeinlaufkanal (22), einem der Umlenkrolle (20) nachgeschalteten, in seiner Stellung bezüglich des Bandeinlaufkanals (22) verstellbaren Bandauslaufkanal (24), und zwischen Bandeinlauf- und Bandauslaufkanal (22, 24) angeordneten, dem Aussenumfang der innenliegenden Umlenkrolle (20) gegenüberliegenden äusseren Führungsmitteln (26) zur Führung des Bandes (12), **dadurch gekennzeichnet, dass** der Bandeinlaufkanal (22) und der Bandauslaufkanal (24) um jeweils eine mit der Achse (30) der Umlenkrolle (20) zusammenfallende Achse (30) schwenkbar und relativ zur Umlenkrolle (20) in verschiedene Schwenklagen verstellbar sind und dass die Führungsmittel durch ein flexibles Leitorgan (26) gebildet sind, das den Zwischenraum zwischen Bandeinlauf- und Bandauslaufkanal (22, 24) in jeder Schwenklage von Bandeinlauf- und Bandauslaufkanal (22, 24) überbrückt und mit der Umlenkrolle (20) eine Führung für das Band (12) bildet.

2. Umlenkaggregat nach Anspruch 1, **dadurch gekennzeichnet, dass** das flexible Leitorgan (26) mit einem Ende (34) am Bandeinlaufkanal (22) und mit seinem anderen Ende (36) am Bandauslaufkanal (24) abgestützt ist.

3. Umlenkaggregat nach Anspruch 2, **dadurch gekennzeichnet, dass** das flexible Leitorgan (26) mit einem Ende (34) an der Aussenseite des Bandeinlaufkanals (22) fixiert und mit seinem anderen Ende (36) in den Bandauslaufkanal (24) eingeführt ist.

4. Umlenkaggregat nach einem der Ansprüche 1-3, **dadurch gekennzeichnet, dass** der Bandeinlaufkanal (22) in seiner jeweiligen Schwenklage fixierbar ist.

5. Umlenkaggregat nach einem der Ansprüche 1-4, **dadurch gekennzeichnet, dass** der Bandauslaufkanal (24) federnd in seiner jeweiligen Schwenklage gehalten ist und aus den verschiedenen Schwenklagen jeweils entgegen einer Federkraft (48) auslenkbar ist.

6. Umlenkaggregat nach einem der Ansprüche 1-5, **dadurch gekennzeichnet, dass** das flexible Leitorgan durch ein Leitblech (26) gebildet ist.

7. Umlenkaggregat nach einem der Ansprüche 1-6, **dadurch gekennzeichnet, dass** der Bandeinlaufkanal (22) lösbar an einem Träger (40) befestigt ist, der auf der Achse (30) schwenkbar gelagert ist.

8. Umlenkaggregat nach einem der Ansprüche 1-7, **dadurch gekennzeichnet, dass** der Bandauslaufkanal (24) lösbar an einem Träger (44) befestigt ist, der auf der Achse (30) schwenkbar gelagert ist.

9. Verwendung des Umlenkaggregat (10) nach einem der Ansprüche 1 bis 8 in einer ein Umreifungsaggregat (14) und einen Bandspeicher (18) aufweisenden Umreifungsmaschine (16), bei der das Umlenkaggregat (10) zwischen dem Umreifungsaggregat (14) und dem Bandspeicher (18) angeordnet ist.

## Claims

1. Deflecting unit (10) for guided deflection of a belt (12) consisting in particular of plastic in a strapping machine (16), having a deflecting roller (20), a belt inlet channel (22) upstream of the deflecting roller (20), a belt outlet channel (24) downstream of the deflecting roller (20) and which can be adjusted in its position with respect to the belt inlet channel (22), and outer guiding means (26) arranged between belt inlet channel and belt outlet channel (22, 24) and opposite the outer periphery of the inner-lying deflecting roller (20) for guiding the belt (12), **characterised in that** the belt inlet channel (22) and the belt outlet channel (24) can be pivoted about in each case an axis (30) coinciding with the axis (30) of the deflecting roller (20) and can be adjusted into various pivoting positions relative to the deflecting roller (20) and **in that** the guiding means are formed by a flexible directing element (26) which bridges the gap between belt inlet channel and belt outlet channel (22, 24) in each pivoting position of belt inlet channel and belt outlet channel (22, 24) and forms a guide for the belt (12) with the deflecting roller (20).

2. Deflecting unit according to claim 1, **characterised in that** the flexible directing element (26) is supported by one end (34) at the belt inlet channel (22) and by its other end (36) at the belt outlet channel (24).

3. Deflecting unit according to claim 2, **characterised in that** the flexible directing element (26) is fixed by one end (34) at the outer side of the belt inlet channel (22) and is introduced into the belt outlet channel (24) by its other end (36).

4. Deflecting unit according to one of claims 1-3, **characterised in that** the belt inlet channel (22) can be fixed in its particular pivoting position.

5. Deflecting unit according to one of claims 1-4, **characterised in that** the belt outlet channel (24) is held resiliently in its particular pivoting position and can be deflected from the various pivoting positions in each case counter to a spring force (48).

6. Deflecting unit according to one of claims 1-5, **characterised in that** the flexible directing element is formed by a sheet-metal deflector (26).

7. Deflecting unit according to one of claims 1-6, **characterised in that** the belt inlet channel (22) is attached releasably to a support (40), which is mounted pivotably on the axis (30).

8. Deflecting unit according to one of claims 1-7, **characterised in that** the belt outlet channel (24) is attached releasably to a support (44), which is mounted pivotably on the axis (30).

9. Use of the deflecting unit (10) according to one of claims 1 to 8 in a strapping machine (16) having a strapping unit (14) and a belt store (18), and in which the deflecting unit (10) is arranged between the strapping unit (14) and the belt store (18).

## Revendications

1. Dispositif de renvoi (10) pour le renvoi guidé d'une bande (12) en particulier en plastique dans une machine à cercler (16), comportant une poulie de renvoi (20), un canal d'entrée de bande (22) précédant la poulie de renvoi (20), un canal de sortie de bande (24) suivant le poulie de renvoi (20) et dont la position par rapport au canal d'entrée de bande (22) peut être modifiée, et des moyens extérieurs de guidage (26) pour le guidage de la bande (12) placés entre le canal d'entrée de bande (22) et le canal de sortie de bande (24) et situés en face du pourtour extérieur de la poulie intérieure de renvoi (20), **caractérisé par le fait que** le canal d'entrée de bande (22) et le canal de sortie de bande (24) peuvent basculer chacun autour d'un axe (30) qui coïncide avec l'axe (30) de la poulie de renvoi (20) et être mis dans différentes positions angulaires par rapport à la poulie de renvoi (20), et que les moyens de guidage sont formés par un organe directeur flexible (26) qui couvre l'intervalle entre le canal d'entrée de bande (22) et le canal de sortie de bande (24) dans toute position angulaire de ceux-ci et forme avec la poulie de renvoi (20) un guidage pour la bande (12).

2. Dispositif de renvoi selon la revendication 1, **caractérisé par le fait que** l'organe directeur flexible (26) est supporté à une extrémité (34) par le canal d'entrée de bande (22) et à son autre extrémité (36) par le canal de sortie de bande (24).

3. Dispositif de renvoi selon la revendication 2, **caractérisé par le fait que** l'organe directeur flexible (26) est fixé à une extrémité (34) au côté extérieur du canal d'entrée de bande (22) et est engagé à son autre extrémité (36) dans le canal de sortie de bande (24).

4. Dispositif de renvoi selon l'une des revendications 1 à 3, **caractérisé par le fait que** le canal d'entrée de bande (22) peut être fixé dans la position angulaire dans laquelle il a été mis.

5. Dispositif de renvoi selon l'une des revendications 1 à 4, **caractérisé par le fait que** le canal de sortie de bande (24) est maintenu élastiquement dans la position angulaire dans laquelle il a été mis et peut être écarté de ses différentes positions angulaires contre l'action d'une force élastique (48).

6. Dispositif de renvoi selon l'une des revendications 1 à 5, **caractérisé par le fait que** l'organe directeur flexible est constitué d'une plaque directrice (26).

7. Dispositif de renvoi selon l'une des revendications 1 à 6, **caractérisé par le fait que** le canal d'entrée de bande (22) est fixé de manière détachable à un support (40) qui est monté tournant sur l'axe (30).

8. Dispositif de renvoi selon l'une des revendications 1 à 7, **caractérisé par le fait que** le canal de sortie de bande (24) est fixé de manière détachable à un support (44) qui est monté tournant sur l'axe (30).

9. Utilisation du dispositif de renvoi (10) selon l'une des revendications 1 à 8 dans une machine à cercler (16) présentant un dispositif de cerclage (14) et un magasin à bande (18) dans laquelle le dispositif de renvoi (10) est placé entre le dispositif de cerclage (14) et le magasin à bande (18).
